# EUROPÄISCHE PATENTSCHRIFT

(11) **EP 3 336 259 B1**
(45) Veröffentlichungstag und Bekanntmachung des Hinweises auf die Patenterteilung: **16.10.2019**
(21) Anmeldenummer: 16204798.9
(22) Anmeldetag: 16.12.2016
(51) Int. Cl.: E02D 5/76

(54) **ANKER ZUR VERANKERUNG IM BODEN UND/ODER FELSEN MIT RÜCKBAUBAREM ZUGGLIED**
ANCHOR FOR ANCHORING IN THE GROUND AND/OR ROCK WITH REVERSIBLE TENSION MEMBER
ANCRAGE DANS LE SOL ET/OU DANS LA ROCHE COMPRENANT UN TIRANT RÉUTILISABLE

(43) Veröffentlichungstag der Anmeldung: 20.06.2018
(73) Patentinhaber: Stahlton AG, 5070 Frick (CH)
(72) Erfinder: Halter, Markus, 9245 Sonnental (CH)
(74) Vertreter: AMMANN PATENTANWÄLTE AG BERN

(56) Entgegenhaltungen:
- EP-A1- 1 154 077
- WO-A2-2011/116483
- CH-B1- 701 100
- DE-U1- 8 812 655
- JP-A- H09 256 360

## Beschreibung

Die Erfindung bezieht sich auf einen Anker zur Verankerung im Boden und/oder Felsen mit rückbaubarem Zugglied gemäss Oberbegriff des Anspruches 1.

Rückbaubare Boden- und Felsanker mit rückbaubarem Zugglied werden insbesondere zur Sicherung von Baugruben eingesetzt. Die durch die Anker im Gleichgewicht gehaltenen, hauptsächlich durch aktiven Erddruck bedingten, Kräfte können nach dem Erstellen der Bauwerke in der Regel von diesen übernommen werden, so dass die Funktion der Anker hinfällig wird.

Die Anker erstrecken sich meistens unter Nachbargrundstücke, so dass sie bei Belassen im Baugrund dort bei späteren Bauarbeiten ein Hindernis darstellen. Insbesondere ein Zugglied aus Spannstahllitzen ist wegen der hohen Festigkeit und Zähheit des Stahles nur schwer durchtrennbar. Deshalb wird in vielen Fällen die Forderung nach einem Rückbau der Anker erhoben.

Es sind Anker bekannt, bei welchen das Zugglied über eine Verankerungslänge verankert wird. Dabei wird auf der spannbaren "freien Länge Lfr" von typischerweise 7 und mehr Meter das Zugglied frei beweglich in einer PE-Verrohrung geführt, während die "Verankerungslänge Lv" von typischerweise 4 bis 8 Meter durch Vergiessen mit Zementmörtel zu Verankerungszwecken kraftschlüssig mit dem Baugrund verbunden wird. Am Übergang von Lfr zu Lv kann für den Rückbau das Zugglied durch geeignete Massnahmen, wie z.B. Erwärmen durch Induktion, so geschwächt werden, dass es unter den anstehenden Kräften reisst und somit Lfr rückgebaut werden kann, vgl. die WO 20111/16483 A2 der gleichen Anmelderin. Die Verankerungsiänge Lv verbleibt dabei allerdings im Baugrund und kann bei künftigen Bauarbeiten ein erhebliches Hindernis darstellen.
Deshalb ist es wünschbar, dass das gesamte Zugglied oder zumindest der Grossteil davon rückgebaut werden kann.

Zu diesem Zweck werden sogenannte Druckrohranker eingesetzt. Dabei wird das Zugglied über die ganze Ankerlänge freispielend in einer PE-Verrohrung geführt und im Bohrlochtiefsten mittels einer Endverankerung verankert. Zur Einleitung der Ankerkraft in den Baugrund stützt sich die Endverankerung auf ein typischerweise 1.5 bis 4 Meter langes sogenanntes Druckrohr ab, das durch Vergiessen mit Zementmörtel kraftschlüssig mit dem Baugrund verbunden wird. Das gesamte Zugglied kann durch Lösen von der Endverankerung rückgebaut werden. Es verbleiben dabei die PE-Verrohrung, die Endverankerung und das Druckrohr im Baugrund.

Dabei stellen die üblicherweise verwendeten, aus einem Stück bestehenden, Druckrohre aus Baustahl ein Hindernis für künftige Bauarbeiten dar, dessen Beseitigung zusätzliche Kosten verursacht. Auch wenn das Druckrohr aus mehreren Segmenten zusammengesetzt ist, verbleiben nach der Zerstörung des Druckrohres als Ganzes die einzelnen nicht weiter zerstörbaren Segmente als Hindernis im Baugrund.

Falls das Druckrohr aus einzelnen, an sich ganz zerstörbaren Segmenten, wie Glas, Keramik oder hochfestem Beton zusammengesetzt ist, wie beispielsweise in der EP 1 154 077 B1 "Wieder ausbaubarer Verpressanker" offengelegt wird, besteht weiterhin, wie grundsätzlich bei allen aus Segmenten zusammengesetzten Druckrohren, die Schwierigkeit, zu gewährleisten, dass die Segmente spielfrei aneinander stossen, damit bei den Verschiebungsmessungen bei Ankerversuchen und Spannproben zur Bestimmung und Kontrolle der Tragfähigkeit des Baugrundes keine Vermischung von Reaktionen des Baugrundes und Aufhebung von allfälligem Spiel zwischen den Segmenten stattfindet.

Weiter ist von der Firma DYWIDAG ein sogenannter Druckstabanker bekannt, bei dem die Wirkung eines Druckrohrs aus mehreren Dywidag-Gewindestäben gebildet wird, die aus einzelnen, mittels Kunststoffmuffen verbundenen Stabsegmenten zusammengesetzt sind.
Dies hat die oben genannte Problematik des Spiels bei den Segmentstössen,

Eine Aufgabe der vorliegenden Erfindung ist es, einen verbesserten Anker zur Verankerung im Boden und/oder Felsen anzugeben.

Ein Anker, der diese Aufgabe löst, ist in Anspruch 1 angegeben. Die weiteren Ansprüche geben bevorzugte Ausführungsformen des erfindungsgemässen Ankers an sowie ein Verfahren zum Versetzen eines Ankers.

Durch das Vorsehen eines Käfigs aus Stäben, welche durchgehend von der Endverankerung des Ankers bis zu ihrem jeweiligen Stabende verlaufen, werden eine Segmentierung und damit ein etwaiges Spiel vermieden. Nach dem Versetzen des Ankers und Injizieren von Zementmörtel bilden die Stäbe eine Armierung eines Druckrohres, über welches die Ankerkraft in den Baugrund eingeleitet werden kann.

Vorzugsweise bestehen die Stäbe aus einem Werkstoff, der verschieden von Baustahl ist. Wird als Werkstoff ein solcher mit niedriger Kerbschlagzähigkeit gewählt, ist der nach dem Rückbau des Zuggliedes im Baugrund verbleibende Rest des Ankers im Falle von künftigen Bauarbeiten durch Baumaschinen und/oder Rammarbeiten leichter zerstörbar.

Die Erfindung wird weiter an einem Ausführungsbeispiel unter Bezugnahme auf Figuren erläutert. Es zeigen:
Fig. 1 eine Ansicht eines Ausführungsbeispiels eines erfindungsgemässen Ankers;
Fig. 2 den Schnitt A - A aus Fig. 1; und
Fig. 3 den Schnitt B - B aus Fig. 1.

Fig. 1 zeigt beispielhaft eine Ansicht eines Ankers 3, der in einem in einem Baugrund gebohrten Bohrloch gesetzt ist. Das Zugglied 5 des Ankers 3 umfasst mindestens ein Zugelement. Als Zugelement ist u.a. eine Drahtlitze geeignet, beispielsweise eine Spannstahllitze wie eine 7-drähtige Spannstahllitze. Das Zugglied 5 läuft auf seiner spannbaren Länge freispielend in einer Verrohrung 6, die z. B. aus PE ist, und ist in der Endverankerung 9 verankert. Vorzugsweise ist diese Verankerung möglichst schlupffrei ausgestaltet, so dass bei den Verschiebungsmessungen bei Ankerversuchen und Spannproben zur Bestimmung und Kontrolle der Tragfähigkeit des Baugrundes keine Vermischung von Reaktionen des Baugrundes und Schlupf in der Endverankerung stattfindet. Typischerweise ist der Schlupf, der sich in der Endverankerung beim Spannen des Zuggliedes 5 ergibt, kleiner als 0.5 mm, bevorzugt kleiner als 0.2 mm und besonders bevorzugt kleiner als 0.1 mm.

Luftseitig kann das Zugglied 5 gespannt und im Ankerkopf 4 festgesetzt werden.

Es ist ein Druckrohr 12 vorgesehen. Dieses setzt sich aus den Stäben 7, der Umschnürungsarmierung 8, die auch weggelassen sein kann, und dem Injektionsmörtel 10 zusammen und stützt sich auf die Endverankerung 9 ab. Die Stäbe 7 bilden einen Käfig und verlaufen durchgehend von der Endverankerung 9 bis zu ihrem jeweiligen Stabende. Die Stabenden definieren somit das der Endverankerung 9 gegenüberliegende Ende des Käfigs. Die Stäbe 7 sind an der Endverankerung 9 gehalten, indem diese z. B. mit Löchern wie Sacklöchern versehen ist, in welche die Enden der Stäbe 7 greifen. Je nach Auslegung können diese Enden eingeklebt, eingeschraubt oder sonst wie mit der Endverankerung 9 verbunden sein. Entlang des Käfigs können ein oder mehrere Distanzhalter (hier nicht dargestellt) vorgesehen sein, über welche die Stäbe 7 an der Verrohrung 6 in Position gehalten sind.

Der Endverankerung 9 direkt vorgelagert ist die Trennstelle 11, wo das Zugglied 5 für einen Rückbau getrennt werden kann. Zu diesem Zweck ist eine Lösevorrichtung (nicht dargestellt) vorgesehen, die in die Endverankerung 9 integriert oder vorgelagert ist. Die Lösevorrichtung weist z. B. eine Induktionsspule auf, die das Zugglied 2 umgibt und dieses beim Ausbau bis zu dessen Bruch induktiv erwärmt. Die Temperatur, die dazu nötig ist, kann unter dem Schmelzpunkt des Zuggliedes 5 gehalten werden, wenn dieses beim Erwärmungsvorgang genügend vorgespannt ist, typischerweise mit einer Kraft, die mindestens 10 %, bevorzugt mindestens 25 % und besonders bevorzugt mindestens 50 % der Bruchkraft des Zuggliedes 5 bei 0 Grad Celsius entspricht.

Zum Bestromen der Induktionsspule dient ein (nicht dargestellter) Frequenzumformer, beispielsweise ein statischer Frequenzumformer, der über ein entlang der Verrohrung 6 (innen- und/oder aussenseitig) verlaufendes Energieversorgungskabel (nicht dargestellt) an die Induktionsspule anschliessbar ist. Diese ist vorzugsweise durch eine Wicklung gebildet, die ein- oder mehrlagig ist und aus einem Kabel besteht.

Vorzugsweise verläuft die Induktionsspule beabstandet um das Zugglied 5, um so zu verhindern, dass die Hitze, welche im Zugglied 5 beim Erwärmungsvorgang entsteht, zu einem Schmelzen der elektrischen Isolation der Induktionsspule und somit zu einem elektrischen Kurschluss führt. Die Induktionsspule kann z. B. auf oder in einem Rohrstück angeordnet sein, durch welches hindurch das Zugglied 2 verläuft.

Fig. 2 zeigt einen Schnitt durch den Anker auf der freien Länge Lfr mit dem in der Verrohrung 6 geführten Zugglied 5 im Bohrloch 2 im Baugrund 1. Es ist hier ein Zugglied 5 mit vier Zugelementen dargestellt. Wie oben erläutert, können auch nur ein, zwei oder mehr Zugelemente vorgesehen sein.

Fig. 3 zeigt einen Schnitt durch das Druckrohr 12, das den Ringspalt zwischen der Wand des Bohrloches 2 im Baugrund 1 und der Verrohrung 6 des Zuggliedes 5 ausfüllt und sich hier aus den Stäben 7, der Umschnürungsarmierung 8 und dem Injektionsmörtel 10 zusammensetzt.

Die Umschnürungsarmierung 8, falls vorhanden, ist aus einem oder mehreren Umschnürungselementen gebildet, die um die Stäbe 7 z. B. spiralförmig gewickelt sind. Ein Umschnürungselement kann in Form eines Drahtes, Bandes oder dergleichen ausgebildet sein und vorzugsweise aus einem Material gefertigt sein, welches sich auch zur Fertigung der Stäbe 7 eignet. Es ist denkbar, mehrere Umschnürungselemente vorzusehen, die jeweils nur einen Teilbereich der Stäbe 7 umgeben, so dass sich eine segmentierte Umschnürungsarmierung 8 ergibt. So sind in der Fig. 1 drei Teilbereiche der Stäbe 7 zu sehen, die jeweils durch ein Umschnürungselement der Umschnürungsarmierung 8 umwickelt sind.

In Fig. 3 sind sechs Stäbe 7 dargestellt. Je nach Auslegung kann die Anzahl der Stäbe 7 auch anders sein und zwei, drei oder mehr betragen. Vorzugsweise sind die Stäbe 7 symmetrisch um das Zentrum herum angeordnet, so dass in Umfangsrichtung gesehen jeweils der Winkel zwischen zwei benachbarten Stäben 7 gleich ist.

Die Stäbe 7 können alle gleich lang sein oder es ist auch denkbar, zumindest zwei Stäbe 7 vorzusehen, die unterschiedlich lang sind. Je nach der gewählten Länge weist das Ende des Käfigs, welche die Stabenden definieren, eine andere Form auf. Sind die Stäbe 7 z.B. gleichlang, enden sie auf einer Ebene, die senkrecht zur Erstreckungsrichtung des Käfigs liegt. Dessen Ende weist somit eine gerade Form auf. Bei unterschiedlicher Länge der Stäbe 7 hat das Ende des Käfigs eine spitzzulaufende, abgeschrägte oder auch andere Form.

Demnach kann die Länge der Stäbe 7 entsprechend der jeweils noch abzutragenden Kräfte einfach abgestuft werden.

Alternativ oder ergänzend ist es denkbar, Stäbe 7 zu verwenden, deren Querschnitt entlang des Käfigs variiert, z. B. in Richtung zum luftseitigen Ende des Käfigs abnimmt.

Allgemein ist es möglich, die Länge und Form der einzelnen Stäbe 7 so zu wählen, dass die Summe der Querschnittsflächen der Stäbe 7 in Richtung zum luftseitigen Ende des Käfigs hin abnimmt. Nach dem Setzen des Ankers ist somit ein Druckrohr bereitstellbar, das für eine Abnahme des Kräfteabbaus in Richtung zum Ankerkopf hin ausgelegt ist.

Vorzugsweise weist der jeweilige Stab 7 eines oder mehrere der folgenden Merkmale auf:
- der Stab ist einteilig ausgebildet,
- die Länge beträgt mindestens 0.5 m, bevorzugt mindestens 1 m, besonders bevorzugt mindestens 1.5 m,
- der Querschnitt beträgt mindestens 10 mm², bevorzugt mindestens 20 mm²,
- der Querschnitt ist ein Vollquerschnitt,
- der Querschnitt ist rund, bevorzugt kreisrund.

Die Stäbe 7 bestehen bevorzugt aus Werkstoffen hoher Druckfestigkeit bei vergleichsweise niedrigem spezifischen Gewicht, so dass das Gewicht des Ankers für Transport und Handling auf der Baustelle nicht unerwünscht erhöht wird.

Die Stäbe 7 bestehen bevorzugt aus Werkstoffen mit niedriger Kerbschlagzähigkeit. Besonders bevorzugt ist diese so niedrig, dass die Stäbe 7 im Falle von künftigen Bauarbeiten durch Baumaschinen oder Rammarbeiten auf ihrer gesamten Länge an beliebiger Stelle und damit insgesamt möglichst vollständig leicht zerstörbar sind.

Die Kerbschlagzähigkeit lässt sich z. B. angeben als Kerbschlagenergieverbrauch (in Joule) ermittelt nach dem Kerbschlagbiegeversuch nach Charpy gemäss der Norm DIN EN ISO 148-1 für metallische Werkstoffe bzw. gemäss der Norm EN ISO 179-1 für Kunststoffe. Bei anderen Werkstoffen, die verschieden von Metall und Kunststoff sind, wird z. B. anhand eines Zugversuches ermittelt, ob sich der Werkstoff plastisch verformen lässt, bevor er bricht. Ist dies nicht der Fall, so liegt ein sprödes Material vor, bei welchem keine Kerbschlagzähigkeit gegeben ist. Ein derartiges Material ist beispielsweise Keramik.

Soweit nicht anders vermerkt, gelten die hier angegebenen Werte für den Kerbschlagenergieverbrauch für folgende Versuchsparameter:
für die Norm DIN EN ISO 148-1:
   - Probe ist 55 mm lang und hat einen quadratischen Querschnitt mit 10 mm Seitenlänge
   - Probe mit V-Kerb in der Mitte der Probenlänge (Kerbwinkel von 45 Grad, Kerbtiefe von 2 mm, Kerbradius 0.25 mm)
   - Radius der Hammerfinne: 2 mm
   - Nennarbeitsvermögen des Pendelschlagwerkes: 300 J
   - Prüftemperatur: 23 Grad Celsius
für die Norm EN ISO 179-1:
   - Probe ist 80 mm lang, 10 mm breit und 4 mm dick
   - Stützweite (Länge zwischen den Widerlagern): 62 mm
   - Probe mit V-Kerb in der Mitte der Probenlänge (Kerbwinkel von 45 Grad, Restbreite im Kerbgrund 8 mm, Kerbradius 0.25 mm)
   - Schlagrichtung: schmalseitig
   - Radius der Hammerfinne: 2 mm
   - Nennarbeitsvermögen des Pendelschlagwerkes: 300 J
   - Prüftemperatur: 23 Grad Celsius

Der Werkstoff für die Stäbe weist typischerweise einen Kerbschlagenergieverbrauch auf, der höchstens 10 J beträgt, bevorzugt höchstens 5 J, besonders bevorzugt höchstens 2 J. Er ist damit niedriger als z. B. jener für Baustahl wie S235 und S355, der typischerweise einen Wert von 27 J aufweist.

Die Stäbe 7 bestehen bevorzugt aus Werkstoffen, die sich, mit entsprechend gewählten Spannungsquerschnitten, auf gebräuchliche Transporttrommeln (Ø ca. 1.2 m) oder körperlos aufwickeln lassen.

Die Stäbe 7 bestehen bevorzugt aus Werkstoffen, die ohne weitere Schutzmassnahmen über einen Zeitraum von mindestens 5 Jahren den vom Baugrund ausgehenden üblichen korrosiven Angriffen standhalten.

Vorzugsweise bestehen die Stäbe 7 nicht aus Baustahl wie S235 und S355. Geeignete Materialien für die Stäbe sind:
- nicht-metallischer Werkstoff, vorzugsweise Keramikwerkstoff oder Kunststoff, besonders bevorzugt kohlenstofffaserverstärkter Kunststoff,
- Gusseisen, bevorzugt Grauguss.

Stäbe 7 in Form von Kunststoffstäben, insbesondere kohlenstofffaserverstärkten Kunststoffstäben (CFK) bringen neben der leichten Zerstörbarkeit auch Vorteile bezüglich Gewicht und Aufrollbarkeit der Anker für den Transport mit sich.

Das Druckrohr 12 kann so ausgelegt werden, dass es bei künftigen Bauarbeiten, obschon es aus einem Stück besteht und nicht in Segmente aufgeteilt ist, auf seiner gesamten Länge an beliebiger Stelle und damit insgesamt vollständig, leicht zerstörbar ist.

Nach Versetzen des Ankers ist ein Druckrohr 12 bereitgestellt, welches aus einem Verbundquerschnitt besteht umfassend Injektionsmörtel 10, Stäbe 7 und falls erforderlich weitere Elementen, wie einer Umschnürungsarmierung 8 und/oder Distanzhalter.

Das Druckrohr 12 ist in seiner Längsrichtung nicht in Segmente unterteilt; dadurch ist gewährleistet, dass die Verschiebungsmessungen bei den Ankerversuchen und Spannproben nicht durch das Aufheben von Spiel zwischen Segmenten verfälscht werden.

Der zwischen der Verrohrung 6 des Zuggliedes 5 und der Bohrlochwand nach dem Versetzen des Ankers eingebrachte Injektionsmörtel 10 ist integraler Bestandteil dieses Druckrohres 12.

Die auf dem Umfang des Ringspaltes zwischen der Verrohrung 6 des Zuggliedes 5 und der Bohrlochwand angeordneten Stäbe 7 übernehmen die Funktion einer Druckarmierung.

Aus der vorangehenden Beschreibung sind dem Fachmann zahlreiche Abwandlungen zugänglich, ohne den Schutzbereich der Erfindung zu verlassen, der durch die Ansprüche definiert ist.

So ist es auch möglich, weitere hier nicht erwähnte Werkstoffe mit den vorgesehenen Eigenschaften für die Stäbe einzusetzen.

Anstelle oder ergänzend zur Umschnürungsarmierung 8 können auch andere Elemente vorgesehen sein, um die Stäbe miteinander zu verbinden. Beispielsweise können die Stäbe durch Querstäbe verbunden sein, wodurch sich ein Gitter ergibt. Dieses kann ein- oder mehrmals um die Verrohrung 6 herum verlaufend angeordnet sein.

Zur Fertigung der Querstäbe sind dieselben Materialien geeignet wie für die Stäbe. Vorzugsweise bestehen Stäbe und Querstäbe aus demselben Material.

Es ist auch denkbar, bereits vor dem Einbau des Ankers den Käfig aus Stäben 7 in einem Einbettungsrohr einzubetten, das beispielsweise aus Zementmörtel gefertigt ist und einen kleineren Durchmesser aufweist als das Bohrloch. Nach dem Versetzen des Ankers wird Zementmörtel in den Spalt injiziert, der zwischen der Bohrlochwand und dem Einbettungsrohr und somit zwischen der Bohrlochwand und der Verrohrung 6 angeordnet ist. Es wird dadurch ein Druckrohr gebildet, welches die Stäbe 7, das Einbettungsrohr und den Ring aus im Bohrloch injiziertem Zementmörtel umfasst. Auch hier dienen die Stäbe 7 als Armierung des Druckrohres.

### Bezugszeichen

- 1: Baugrund
- 2: Bohrloch
- 3: Boden- und/oder Felsanker
- 4: Ankerkopf
- 5: Zugglied
- 6: Verrohrung
- 7: Stäbe
- 8: Umschnürungsarmierung
- 9: Endverankerung
- 10: Injektionsmörtel
- 11: Trennstelle des Zuggliedes
- 12: Druckrohr

## Patentansprüche

1. Anker zur Verankerung im Boden und/oder Felsen mit rückbaubarem Zugglied (5), welches freispielend in einer Verrohrung (6) verläuft und in einer Endverankerung (9) gehalten ist, und mit einer Lösevorrichtung zum Lösen des Zuggliedes aus der Endverankerung beim Ausbau, **dadurch gekennzeichnet ist, dass** der Anker einen um die Verrohrung (6) angeordneten Käfig aus Stäben (7) umfasst, welche durchgehend von der Endverankerung (9) bis zu ihrem jeweiligen Stabende verlaufen, wobei die Stabenden das der Endverankerung (9) gegenüberliegende Ende des Käfigs definieren und wobei die Stäbe (7) als Armierung eines Druckrohres (12) dienen, das zum Einleiten der Ankerkraft in den Baugrund (1) bildbar ist, indem zwischen der Verrohrung (6) des Zuggliedes (5) und der Bohrlochwand nach dem Versetzen des Ankers Zementmörtel injizierbar ist.

2. Anker nach Anspruch 1, wobei die Stäbe (7) aus einem Werkstoff mit einer Kerbschlagzähigkeit bestehen, die kleiner als jene von Baustahl ist, bevorzugt beträgt der Kerbschlagenergieverbrauch ermittelt nach dem Kerbschlagbiegeversuch nach Charpy höchstens 10 J, besonders bevorzugt höchstens 5 J und/oder höchstens 2 J.

3. Anker nach Anspruch 1 oder 2, **dadurch gekennzeichnet, dass** der jeweilige Stab (7) einen der folgenden Werkstoffe umfasst, bevorzugt besteht er nur aus einem der folgenden Werkstoffe:
- Werkstoff, der verschieden von Baustahl ist,
- nicht-metallischer Werkstoff, vorzugsweise Keramikwerkstoff oder Kunststoff, besonders bevorzugt kohlenstofffaserverstärkter Kunststoff,
- Gusseisen, bevorzugt Grauguss.

4. Anker nach einem der vorangehenden Ansprüche, **dadurch gekennzeichnet, dass** die Stäbe (7) von einer Umschnürungsarmierung (8) umfasst sind.

5. Anker nach einem der vorangehenden Ansprüche, **dadurch gekennzeichnet, dass** der jeweilige Stab (7) mindestens eines, bevorzugt alle der folgenden Merkmale aufweist:
- der Stab ist einteilig ausgebildet,
- die Länge beträgt mindestens 0.5 m, bevorzugt mindestens 1 m, besonders bevorzugt mindestens 1.5 m,
- der Querschnitt ist ein Vollquerschnitt,
- der Querschnitt ist rund, bevorzugt kreisrund.

6. Anker nach einem der vorangehenden Ansprüche, **dadurch gekennzeichnet, dass** die Stäbe (7) gleichmässig um das Zugglied (5) herum angeordnet sind und/oder dass mindestens zwei, bevorzugt mindestens drei und besonders bevorzugt mindestens vier Stäbe (7) vorgesehen sind.

7. Anker nach einem der vorangehenden Ansprüche, wobei alle Stäbe (7) gleich lang sind oder zumindest zwei Stäbe (7) unterschiedlich lang sind.

8. Anker nach einem der vorangehenden Ansprüche, wobei die Summe der Querschnittsflächen der Stäbe (7) in Richtung von der Endverankerung (9) zum dazu gegenüberliegenden Ende des Käfigs hin abnimmt.

9. Anker nach einem der vorangehenden Ansprüche, **dadurch gekennzeichnet, dass** zur Bildung eines Gitters die Stäbe (7) durch Querstäbe verbunden sind, wobei das Gitter ein- oder mehrmals um die Verrohrung (6) verläuft.

10. Anker nach einem der vorangehenden Ansprüche, **dadurch gekennzeichnet, dass** die Lösevorrichtung eine Induktionsspule zum induktiven Erwärmen des Zugglieds (5) umfasst.

11. Anker nach einem der vorangehenden Ansprüche, **dadurch gekennzeichnet, dass** das Zugglied (5) ein oder mehrere Einzelelemente umfasst, vorzugweise eine oder mehrere Drahtlitzen.

12. Anker nach einem der vorangehenden Ansprüche, **dadurch gekennzeichnet, dass** vor dem Versetzen des Ankers im Baugrund (1) der Käfig aus Stäben (7) in einem Rohr eingebettet ist, welches vorzugweise aus Zementmörtel gefertigt ist.

13. Verfahren zum Versetzen eines Ankers nach einem der vorangehenden Ansprüche, wobei ein Druckrohr (12) gebildet wird, indem Zementmörtel zwischen der Verrohrung (6) des Zuggliedes (5) und der Bohrlochwand injiziert wird.

## Claims

1. Anchor for anchoring in the ground and/or rock with a removable tension member (5) that extends in a tubing (6) with free play and is retained in an end anchorage (9) and with a releasing device for releasing the tension member from the end anchorage during its removal, **characterised in that** the anchor comprises a cage arranged around the tubing (6) and composed of bars (7) extending continuously from the end anchorage (9) to their respective bar ends, the bar ends defining the end of the cage opposite the end anchorage (9), and the bars (7) serving as a reinforcement of a pressure tube (12) that can be formed in order to transmit the anchoring force to the foundation ground (1) **in that** cement mortar is injectable between the tubing (6) of the tension member (5) and the borehole wall after installing the anchor.

2. Anchor according to claim 1, wherein the bars (7) are made of a material having a lower notched bar impact strength than that of construction steel, the notched bar impact energy requirement, determined according to the Charpy notched bar impact bending test, not exceeding 10 J, particularly preferably not exceeding 5 J and/or not exceeding 2 J.

3. Anchor according to claim 1 or 2, **characterised in that** each bar (7) comprises one of the following materials and preferably consists of only one of the following materials:
- a material different from construction steel,
- a non-metallic material, preferably a ceramic material or a synthetic material, particularly preferably a carbon fibre reinforced synthetic material,
- cast iron, preferably grey cast iron.

4. Anchor according to one of the preceding claims, **characterised in that** the bars (7) are enclosed in a confining reinforcement (8).

5. Anchor according to one of the preceding claims, **characterised in that** each bar (7) has at least one, preferably all of the following features:
- the bar is made in one piece,
- its length is equal to at least 0.5 m, preferably at least 1 m, particularly preferably at least 1.5 m,
- its cross-section is a solid cross-section,
- its cross-section is round, preferably circular.

6. Anchor according to one of the preceding claims, **characterised in that** the bars (7) are uniformly arranged around the tension member (5) and/or that at least two, preferably at least three and particularly preferably at least four bars (7) are provided.

7. Anchor according to one of the preceding claims, wherein all bars (7) have the same length or at least two bars (7) have different lengths.

8. Anchor according to one of the preceding claims, wherein the sum of the cross-sectional areas of the bars (7) decreases in the direction from the end anchorage (9) towards the end of the cage opposite the latter.

9. Anchor according to one of the preceding claims, **characterised in that** in order to form a lattice, the bars (7) are connected by transverse bars, the lattice extending once or multiple times around the tubing (6).

10. Anchor according to one of the preceding claims, **characterised in that** the releasing device is an induction coil for induction heating of the tension member (5).

11. Anchor according to one of the preceding claims, **characterised in that** the tension member (5) comprises one or multiple individual elements, preferably one or multiple wire strands.

12. Anchor according to one of the preceding claims, **characterised in that** prior to installing the anchor in the foundation ground (1), the cage of bars (7) is embedded in a tube that is preferably made of cement mortar.

13. Method for installing an anchor according to one of the preceding claims, wherein a pressure tube (12) is formed by injecting cement mortar between the tubing (6) of the tension member (5) and the borehole wall.

## Revendications

1. Ancrage pour pose dans le sol et/ou dans la roche, comprenant un élément de tension (5) démontable qui s'étend avec du jeu libre dans un tubage (6) et est retenu dans un ancrage d'extrémité (9), ainsi qu'un dispositif de libération permettant de libérer l'élément de tension de l'ancrage d'extrémité lors du démontage, caractérisé en ce l'ancrage comprend autour du tubage (6) une cage des barres (7) qui s'étendent de manière continue de l'ancrage d'extrémité (9) jusqu'à leurs extrémités respectives, les extrémités des barres définissant l'extrémité de la cage opposée à l'ancrage d'extrémité (9) et les barres (7) servant d'armature d'un tube de pression (12) pouvant être formé afin de transmettre la force d'ancrage dans le sol de fondation (1) en ce que du mortier de ciment est injectable entre le tubage (6) de l'élément de tension (5) et la paroi du trou de forage après la pose de l'ancrage.

2. Ancrage selon la revendication 1, où les barres (7) sont constituées d'un matériau ayant une valeur de résilience inférieure à celle de l'acier de construction, l'énergie d'impact, déterminée selon l'essai de résilience Charpy, ne dépassant pas 10 J, ne dépassant particulièrement préférablement pas 5 J, et/ou ne dépassant pas 2 J.

3. Ancrage selon la revendication 1 ou 2, **caractérisé en ce que** chaque barre (7) comprend l'un des matériaux suivants et est préférablement constitué d'un seul des matériaux suivants:
- un matériau différent de l'acier de construction,
- un matériau non métallique, préférablement un matériau céramique ou synthétique, particulièrement préférablement un matériau synthétique renforcé de fibres de carbone,
- la fonte, préférablement la fonte grise.

4. Ancrage selon l'une des revendications précédentes, **caractérisé en ce que** les barres (7) sont entourées d'une armature de frettage (8).

5. Ancrage selon l'une des revendications précédentes, **caractérisé en ce que** chaque barre (7) présente une, préférablement toutes parmi les caractéristiques suivantes:
- la barre est formée d'une seule pièce,
- sa longueur est égale à au moins 0,5 m, préférablement au moins 1 m, particulièrement préférablement au moins 1,5 m,
- sa section transversale est une section pleine,
- sa section transversale est ronde, préférablement circulaire.

6. Ancrage selon l'une des revendications précédentes, **caractérisé en ce que** les barres (7) sont régulièrement disposées autour de l'élément de tension (5) et/ou qu'au moins deux, préférablement au moins trois et particulièrement préférablement au moins quatre barres (7) sont prévues.

7. Ancrage selon l'une des revendications précédentes, où toutes les barres (7) ont la même longueur ou au moins deux barres (7) ont des longueurs différentes.

8. Ancrage selon l'une des revendications précédentes, où la somme des superficies en coupe des barres (7) diminue dans la direction de l'ancrage d'extrémité (9) vers l'extrémité de la cage y opposée.

9. Ancrage selon l'une des revendications précédentes, **caractérisé en ce qu'**afin de former un treillis, les barres (7) sont reliées par des barres transversales, le treillis s'étendant une ou plusieurs fois autour du tubage (6).

10. Ancrage selon l'une des revendications précédentes, **caractérisé en ce que** le dispositif de libération comprend une bobine d'induction pour le chauffage par induction de l'élément de tension (5).

11. Ancrage selon l'une des revendications précédentes, **caractérisé en ce que** l'élément de tension (5) comprend un ou plusieurs éléments individuels, préférablement un ou plusieurs torons.

12. Ancrage selon l'une des revendications précédentes, **caractérisé en ce qu'**avant la pose de l'ancrage dans le sol de fondation (1), la cage des barres (7) est encastrée dans un tube qui est préférablement réalisé en mortier de ciment.

13. Procédé de pose d'un ancrage selon l'une des revendications précédentes, où un tube de pression (12) est formé en injectant du mortier de ciment entre le tubage (6) de l'élément de tension (5) et la paroi du trou de forage.
